# EUROPÄISCHE PATENTSCHRIFT

(11) **EP 1 545 808 B1**
(45) Veröffentlichungstag und Bekanntmachung des Hinweises auf die Patenterteilung: **02.05.2007**
(21) Anmeldenummer: 03740347.4
(22) Anmeldetag: 26.06.2003
(51) Int. Cl.: B21D 5/04, B21D 5/02

(54) **BIEGEMASCHINE**
BENDING MACHINE
MACHINE A CINTRER

(30) Priorität: 26.09.2002 DE 10245778
(43) Veröffentlichungstag der Anmeldung: 29.06.2005
(73) Patentinhaber: RAS Reinhardt Maschinenbau GmbH, 71065 Sindelfingen (DE)
(72) Erfinder: KUTSCHKER, Wolfgang, 70034 Böblingen (DE)
(74) Vertreter: Hoeger, Stellrecht & Partner Patentanwälte
(86) Internationale Anmeldenummer: PCT/EP2003/006730
(87) Internationale Veröffentlichungsnummer: WO 2004/033124

(56) Entgegenhaltungen:
- DE-A- 3 837 603
- US-A- 3 613 365
- US-A- 4 488 237
- US-A- 5 092 151

## Beschreibung

Die Erfindung betrifft eine Biegemaschine, umfassend ein Maschinengestell, eine Biegewange mit einem Biegewangenwerkzeug, die um eine Schwenkachse schwenkbar ist, um einen Lappen eines Werkstücks aus Flachmaterial umzubiegen, eine Oberwange mit einem Oberwangenwerkzeug und eine Unterwange mit einem Unterwangenwerkzeug, wobei die Oberwange und die Unterwange relativ zueinander bewegbar am Maschinengestell gelagert sind, und mindestens einen Antrieb zum Aufeinanderzubewegen des Oberwangenwerkzeugs und des Unterwangenwerkzeugs, um ein zwischen diesen liegendes Werkstück aus Flachmaterial zum Biegen des Lappens mittels der Biegewange zu beaufschlagen.

Derartige Biegemaschinen sind aus dem Stand der Technik bekannt (siehe beispielsweise DE 38 37 603 A1). Bei diesen Biegemaschinen ist üblicherweise der Antrieb so dimensioniert, daß er ausreichend große Kräfte erzeugen kann, um ein Werkstück zwischen der Oberwange und der Unterwange festzuhalten.

Diese Lösung hat jedoch den Nachteil, daß dann, wenn eine für die erwünschten Bearbeitungszeiten der Werkstücke notwendige Geschwindigkeit der Relativbewegung zwischen Oberwange und Unterwange erreicht werden soll, die Kräfte, mit welchen durch das Oberwangenwerkzeug und Unterwangenwerkzeug auf das Werkstück eingewirkt werden kann, begrenzt sind oder einen wirtschaftlich nicht gerechtfertigten Aufwand erfordern.

Der Erfindung liegt daher die Aufgabe zugrunde, eine Biegemaschine der gattungsgemäßen Art derart zu verbessern, daß möglichst große, vom Oberwangenwerkzeug und Unterwangenwerkzeug auf das Werkstück wirkende Kräfte möglichst kostengünstig erreichbar sind.

Diese Aufgabe wird bei einer Biegemaschine der eingangs beschriebenen Art erfindungsgemäß dadurch gelöst, daß der mindestens eine Antrieb mindestens einen Verfahrantrieb zur Erzeugung einer Öffnungs- und Schließbewegung der Oberwange und Unterwange relativ zueinander und mindestens einen Kraftantrieb zur Erzeugung einer größeren Kraft als der Verfahrantrieb zum Umformen des zwischen dem Oberwangenwerkzeug und dem Unterwangenwerkzeug angeordneten Werkstücks umfaßt, und daß der Verfahrantrieb beim Umformen stillsteht und blockiert ist.

Der Vorteil der erfindungsgemäßen Lösung ist darin zu sehen, daß mit dem Verfahrantrieb eine schnelle Relativbewegung zwischen Oberwange und Unterwange erzeugbar ist, während der Kraftantrieb die zusätzliche Möglichkeit eröffnet, mit großen Kräften von Oberwangenwerkzeug und Unterwangenwerkzeug auf das Werkstück einzuwirken, um bei diesem ein Umformen durchführen zu können.

Unter dem Begriff Umformen ist dabei eine Formgebung eines Werkstücks unter Zusammenwirken von Oberwangenwerkzeug und Unterwangenwerkzeug zu verstehen. Ein derartiges Umformen umfaßt beispielsweise ein Schließen und Zusammendrücken von Umbiegungen oder Umschlägen, ein Einprägen von Sicken oder jegliche weitere Art von Umformvorgängen in Flachmaterialien.

Besonders günstig läßt sich der Kraftantrieb dann auslegen, wenn dieser bei der Erzeugung einer das Oberwangenwerkzeug und das Unterwangenwerkzeug aufeinanderzu bewegenden Kraft mit einer geringeren Verfahrgeschwindigkeit als der Fahrantrieb ausgebildet ist.

Damit läßt sich insbesondere die Antriebsleistung für den Kraftantrieb trotz großer erzeugter Kraft klein halten und die schnellen, über große Verfahrwege laufenden Verfahrbewegungen können auf den Verfahrantrieb verlagert werden.

Besonders günstig ist es, wenn die vom Kraftantrieb erzeugbare Kraft die von dem Fahrantrieb erzeugbare Kraft um einen Faktor von mindestens zwei, besser mindestens fünf, noch besser mindestens zehn übersteigt.

Hinsichtlich der Anordnung des Antriebs relativ zur Oberwange und Unterwange wurden im Zusammenhang mit der bisherigen Erläuterung der Erfindung keine näheren Angaben gemacht. So sieht ein vorteilhaftes Ausführungsbeispiel vor, daß endseitig der Oberwange der mindestens eine jeweils einen Verfahrantrieb und einen Kraftantrieb umfassende Antrieb angeordnet ist.

Dies könnte so ausgeführt sein, daß nur auf einer Seite der Oberwange und der Unterwange der Antrieb angeordnet ist. Besonders günstig ist es, wenn auf beiden Seiten der Oberwange und der Unterwange jeweils einer der erfindungsgemäßen Antriebe angeordnet ist.

Hinsichtlich der relativen Anordnung von Verfahrantrieb und Kraftantrieb zueinander wurden bislang keine näheren Angaben gemacht. Beispielsweise wäre es denkbar, den Kraftantrieb so anzuordnen, daß dieser in irgendeinem Teilbereich zwischen einer Wange und dem dieser Wange zugeordneten Werkzeug wirksam ist, während der Verfahrantrieb zur Relativbewegung der Oberwange und der Unterwange zueinander dient.

Besonders vorteilhaft ist es jedoch, wenn der Kraftantrieb und der Verfahrantrieb zu einer als Ganzes nur zwischen der Oberwange und der Unterwange wirksamen Antriebseinheit zusammengefaßt sind, so daß sowohl der Kraftantrieb als auch der Verfahrantrieb eine Relativbewegung zwischen der Oberwange und der Unterwange bewirken.

Wenn im Rahmen der vorliegenden Erfindung davon die Rede ist, daß die Antriebseinheit eine Relativbewegung der Oberwange zur Unterwange bewirkt, und dabei auf die Oberwange und die Unterwange wirkt, so ist damit nicht zwingend vorgesehen, daß die Antriebseinheit nur direkt und unmittelbar auf die Oberwange und die Unterwange einwirken muß. Vielfach ist eine der Wangen, insbesondere die Unterwange fest mit dem Maschinengestell verbunden. In einem derartigen Fall wirkt die Antriebseinheit ebenfalls im Sinne der Erfindung nur zwischen Oberwange und Unterwange, wenn die Antriebseinheit an dem Maschinengestell angreift, da dieses mit einer der Wangen fest verbunden ist und somit auch die Antriebseinheit zwischen dieser fest mit dem Maschinengestell verbundenen Wange und der beweglichen Wange verbunden ist.

Hinsichtlich der Ausbildung des Verfahrantriebs selbst wurden keine näheren Angaben gemacht.

Um sicherzustellen, daß der Kraftantrieb wirksam werden kann, wenn der Verfahrantrieb nicht wirksam ist, und somit blockiert ist, sieht eine vorteilhafte Lösung vor, daß der Verfahrantrieb eine bei Stillstand wirksame Blockiereinrichtung umfaßt. Diese Blockiereinrichtung schafft die Möglichkeit, sicherzustellen, daß der Verfahrantrieb auf jeden Fall im Stillstand keinerlei Bewegung ausführt und somit die gesamte Kraft des Kraftantriebs wirksam werden kann.

Alternativ oder ergänzend zum Vorsehen einer Blockiereinrichtung sieht eine andere günstige Lösung vor, daß der Verfahrantrieb bei Stillstand durch Selbsthemmung blockiert ist. Diese Lösung hat den Vorteil, daß die Blockiereinrichtung entfallen kann oder zumindest dann, wenn sie noch aus Sicherheitsgründen vorhanden ist, so ausgelegt werden kann, daß sie geringere Kräfte aufnehmen muß.

Hinsichtlich der Ausbildung des Verfahrantriebs wurden keine näheren Angaben gemacht. So sieht eine besonders günstige Lösung vor, daß der Verfahrantrieb als Spindelantrieb, umfassend eine Gewindespindel und eine Spindelmutter ausgebildet ist.

Besonders günstig ist diese Lösung dann, wenn bei dieser die Spindelmutter durch einen Antriebsmotor antreibbar ist.

Um eine Selbsthemmung im Bereich des Antriebs der Spindelmutter zu erzeugen sieht eine günstige Lösung vor, daß die Spindelmutter durch ein selbsthemmendes Getriebe angetrieben ist.

Hinsichtlich der Ausbildung des Kraftantriebs wurden bislang keine näheren Angaben gemacht. So sieht eine besonders günstige Lösung vor, daß der Kraftantrieb als Hydraulikantrieb ausgebildet ist.

Um den Hydraulikantrieb möglichst klein und kompakt zu bauen, ist vorzugsweise vorgesehen, daß der Hydraulikantrieb mehrere parallel wirkende Kolbenflächen umfaßt.

Der Hydraulikantrieb könnte indirekt, das heißt über ein Zwischengetriebe wirksam sein, besonders günstig ist es jedoch, wenn der Hydraulikantrieb direkt wirkend in der Antriebseinheit angeordnet ist, das heißt, der Hydraulikantrieb selbst ohne Zwischengetriebe die Relativbewegung von Oberwange und Unterwange bewirkt.

Um den Hydraulikantrieb effizient betreiben zu können, ist vorzugsweise vorgesehen, daß ein Hydraulikaggregat des Hydraulikantriebs an einer der Wangen angeordnet ist.

Alternativ zum Vorsehen eines direkt wirkenden Hydraulikantriebs ist bei einem anderen bevorzugten Ausführungsbeispiel der erfindungsgemäßen Lösung vorgesehen, daß der Kraftantrieb ein Hebelgetriebe mit einem Antrieb für dieses umfaßt.

Dabei kann der Antrieb für das Hebelgetriebe entweder einen Schwenkantrieb oder einen Linearantrieb sein. Es ist sogar denkbar als Linearantrieb einen pneumatisch oder hydraulisch betätigbaren Zylinder vorzusehen.

Hinsichtlich der Steuerung der erfindungsgemäßen Biegemaschine mit dem Verfahrantrieb und dem Kraftantrieb sind die unterschiedlichsten Lösungen denkbar.

Beispielsweise wäre es denkbar, Verfahrantrieb und Kraftantrieb parallel einzusetzen. In diesem Fall wäre es jedoch erforderlich, den Verfahrantrieb selbsthemmend auszubilden, damit in jeder Stellung des Verfahrantriebs der Kraftantrieb mit der größeren Kraft wirksam werden kann.

Einfacher läßt sich die erfindungsgemäße Biegemaschine dann ausbilden, wenn eine Steuerung vorgesehen ist, die entweder den Verfahrantrieb oder den Kraftantrieb einsetzt, so daß insbesondere der Verfahrantrieb nicht unter Bedingungen arbeiten muß, in denen die größere Kraft des Kraftantriebs wirksam ist.

Um die vom Kraftantrieb erzeugbare große Kraft dosiert einsetzen zu können, ist vorzugsweise vorgesehen, daß die vom Kraftantrieb erzeugbare Kraft durch die Steuerung steuerbar ist, so daß der Einsatz der vollen Kraft des Kraftantriebs dosiert nur bei den jeweiligen entsprechenden Bearbeitungsvorgängen erfolgen kann.

Eine besonders vorteilhafte Lösung sieht dabei vor, daß die Steuerung den Kraftantrieb abhängig von dem jeweiligen Bearbeitungsvorgang einsetzt.

Damit wäre beispielsweise die Möglichkeit gegeben, bei normalen Biegeoperationen mit einer Biegewange, bei welchen das Werkstück lediglich zwischen Oberwangenwerkzeug und Unterwangenwerkzeug eingespannt, das heißt fixiert, werden soll, die Fixierung mit dem eine ausreichende Kraft erzeugenden Verfahrantrieb vorzunehmen, so daß hierzu der Kraftantrieb gar nicht eingesetzt werden muß.

In diesem Fall wird dann der Kraftantrieb lediglich in den Fällen eingesetzt, in denen durch das Oberwangenwerkzeug und das Unterwangenwerkzeug eine Umformung des Werkstücks, also beispielsweise ein Biegen eines Umschlags, ein Schließen eines Umschlags oder jegliche Art von weiteren Umformverfahren durchgeführt werden soll.

Um jedoch den Steuerungsaufwand nicht allzu komplex zu machen, ist bei einem anderen vorteilhaften Ausführungsbeispiel einer erfindungsgemäßen Biegemaschine vorgesehen, daß die Steuerung beim Einspannen des Werkstücks zum Biegen desselben mittels der Biegewange abschließend den Kraftantrieb einsetzt, so daß der Kraftantrieb stets die letztlich auf das Werkstück wirkende Kraft erzeugt.

Alternativ oder ergänzend dazu ist vorgesehen, daß die Steuerung bei jedem Beaufschlagen des Werkstücks mittels des Oberwangenwerkzeugs und des Unterwangenwerkzeugs zu einer Bearbeitung des Werkstücks abschließend den Kraftantrieb einsetzt und somit in jedem Fall für die Bearbeitung die vom Kraftantrieb erzeugbare Kraft ausgenutzt werden kann.

Weitere Merkmale der Erfindung sind Gegenstand der nachfolgenden Beschreibung sowie der zeichnerischen Darstellung einiger Ausführungsbeispiele.

In der Zeichnung zeigen:
- Figur 1: eine perspektivische Frontansicht einer erfindungsgemäßen Biegemaschine;
- Figur 2: einen Schnitt längs Linie 2-2 in Figur 1;
- Figur 3: einen Schnitt längs Linie 3-3 in Figur 1 bei einem ersten Ausführungsbeispiel einer erfindungsgemäßen Biegemaschine;
- Figur 4: eine vergrößerte Darstellung eines Bereichs A in Figur 3;
- Figur 5: eine ausschnittsweise Darstellung eines ersten Beispiels eines Umformens anhand eines Schnitts ähnlich Figur 3 im Bereich von Oberwangenwerkzeug und Unterwangenwerkzeug;
- Figur 6: eine Darstellung ähnlich Figur 5 eines zweiten Beispiels eines Umformens;
- Figur 7: einen Schnitt ähnlich Figur 3 durch ein zweites Ausführungsbeispiel einer erfindungsgemäßen Biegemaschine und
- Figur 8: einen Schnitt ähnlich Figur 3 durch ein drittes Ausführungsbeispiel einer erfindungsgemäßen Biegemaschine.

Ein Ausführungsbeispiel einer erfindungsgemäßen Biegemaschine, dargestellt in Figur 1, umfaßt ein als Ganzes mit 10 bezeichnetes Maschinengestell, mit seitlichen Ständern 12 und 14, zwischen denen sich, wie in Figur 2 dargestellt, eine Oberwange 16 und eine Unterwange 18 erstrecken.

Beispielsweise ist die Unterwange 18 fest mit den Ständern 12 und 14 verbunden, während die Oberwange 16 relativ zur Unterwange 18 bewegbar ist.

Darüber hinaus trägt die Oberwange 16 ein Oberwangenwerkzeug 20 und die Unterwange 18 ein Unterwangenwerkzeug 22, zwischen denen ein Werkstück 24 aus Flachmaterial, beispielsweise aus Blech, so einspannbar ist, daß von diesem ein über das Oberwangenwerkzeug 20 und das Unterwangenwerkzeug 22 überstehender Lappen aus einer durch das Unterwangenwerkzeug 22 und das Oberwangenwerkzeug 20 festlegbaren Ebene 28 herausbiegbar ist.

Hierzu ist die Biegemaschine mit einer Biegewange 30 versehen, die sich zwischen endseitig derselben angeordneten Biegewangenhaltern 32 erstreckt und mit diesen Biegewangenhaltern 32 um eine Schwenkachse 34 bewegbar ist, wobei die Schwenkachse 34 vorzugsweise über der Einspannebene 28 liegt.

Die Biegewange wirkt dabei mit einem Biegewangenwerkzeug 36 auf den umzubiegenden Lappen 26 des Werkstücks zum Biegen ein, wobei die gesamte Biegewange 30 um die Schwenkachse 34 schwenkbar ist.

Um die Oberwange 16 relativ zur Unterwange 18 in einer Bewegungsrichtung 40 zu verfahren, so daß das Werkstück 24 entweder von der Oberwange 16 mit dem Oberwangenwerkzeug 20 beaufschlagt und gegen die Unterwange 18 mit dem Unterwangenwerkzeug 22 gedrückt wird oder das Werkstück 24 zwischen der von der Unterwange 18 abgehobenen Oberwange 16 und der Unterwange 18 frei beweglich ist, ist die erfindungsgemäße Biegemaschine mit einem von einer Steuerung 42 steuerbaren Antrieb, umfassend zwei Antriebseinheiten 46 und 48 versehen, die jeweils in Endbereichen 52 und 54 der Oberwange 16 und der Unterwange 18 angeordnet sind, und eine Relativbewegung zwischen der Oberwange 16 und der Unterwange 18, im beispielhaft dargestellten Fall ein Abheben der Oberwange 16 mit dem Oberwangenwerkzeug 20 vom auf der Unterwange 18 mit dem Unterwangenwerkzeug 22 aufliegenden Werkstück 24 oder ein Beaufschlagen des Werkstücks 24 mit dem Oberwangenwerkzeug 20 gegen das Unterwangenwerkzeug 22 bewirken.

Bei einem ersten Ausführungsbeispiel einer erfindungsgemäßen Biegemaschine, dargestellt in Figur 3, umfaßt jede der Antriebseinheiten, in diesem Fall die dargestellte Antriebseinheit 46 einen Verfahrantrieb 56 und einen Kraftantrieb 58, die beide direkt miteinander gekoppelt sind, so daß die Antriebseinheit 46 einerseits auf ein Lagerelement 62 wirkt, das fest mit der Oberwange 16 verbunden ist und andererseits über ein fest mit der Unterwange 18 verbundenes Lagerelement 64 auf die Unterwange 18 wirkt.

Die Antriebseinheit 46 ist dabei so aufgebaut, daß sowohl der Verfahrantrieb 56 als auch der Kraftantrieb 58 entweder wechselweise oder gemeinsam auf das Lagerelement 62 und auf das Lagerelement 64 wirken, je nach dem, wie diese von der Steuerung 42 angesteuert werden.

Bei dem ersten, in Figur 3 dargestellten Ausführungsbeispiel umfaßt der Verfahrantrieb 56 eine unverdrehbar gehaltene Gewindespindel 66, welche sich mit ihrer Längsachse 68 quer zur Einspannebene 28 erstreckt und dabei eine Spindelmutter 70 durchsetzt, die in Richtung der Längsachse 68 der Gewindespindel 66 durch zwei Lager 72 und 74 unverschiebbar, jedoch um die Längsachse 68 drehbar in dem als Lagergehäuse ausgebildeten Lagerelement 64 gehalten ist.

Ein Antreiben der Spindelmutter 70 und somit eine Drehung derselben relativ zur Gewindespindel 66 bewirkt nun eine Verschiebung der Gewindespindel 66 in Richtung ihrer Längsachse 68 und somit in Richtung der Oberwange 16 oder von der Oberwange 16 weg.

Zum drehbaren Antreiben der Spindelmutter 70 ist diese umfangsseitig mit einer Außenverzahnung 76 versehen, in welche eine Schnecke 78 eingreift, so daß die Schnecke 78 und die Außenverzahnung 76 ein Schneckengetriebe bilden.

Die Schnecke 78 ist dabei durch eine gemeinsame Antriebswelle 80 antreibbar, die sich zwischen den beiden Antriebseinheiten 46 und 48 erstreckt und ihrerseits über ein Untersetzungsgetriebe 82 durch einen Motor 84 anteibbar ist, so daß stets die Spindelmuttern 70 beider Antriebseinheiten 46 und 48 synchron zueinander über den Motor 84 angetrieben werden können.

Der gesamte Verfahrantrieb 56, das heißt die Gesamtheit aus Gewindespindel 66, Spindelmutter 70, Schneckengetriebe 76, 78, Untersetzungsgetriebe 82 und Motor 84 ist so ausgebildet, daß sie bei Stillstand des Motors 84 aufgrund der Selbsthemmung eine Bewegung der Gewindespindel 66 in Richtung ihrer Längsachse 68 blockiert.

Die Gewindespindel 66 ist mit einem Ende 88, vorzugsweise mit dem der Oberwange 16 zugewandten Ende 88, fest mit einer Kolbenstange 92 eines Dreifachkolbens 94 verbunden, welcher, wie in Figur 3 und 4 drei in Richtung einer Längsachse 96 der Kolbenstange 92 aufeinanderfolgend angeordnete ringförmige Kolbenflächen 102, 104, 106 umfaßt, denen zugewandt Zylinderkammern 112, 114, 116 in einem Zylindergehäuse 118 angeordnet sind, wobei den Zylinderkammern 112, 114, 116 über einen Verteilkanal 120 im Zylindergehäuse 118 gleichzeitig Hydraulikmedium zuführbar ist, so daß durch Beaufschlagung der Kolbenflächen 102, 104, 106 bei kleiner Bauweise des Kraftantriebs 58 eine große Kraft erzeugbar ist.

Die Speisung der Zylinderkammern 112, 114, 116 erfolgt durch ein Hydraulikaggregat 122, welches vorzugsweise an der Oberwange 16 sitzend angeordnet ist und durch die Steuerung 42 ansteuerbar ist, um unter Druck stehendes Hydraulikmedium zur Bewegung des Kolbens 94 relativ zum Zylindergehäuse 118 zu erzeugen.

Das Zylindergehäuse 118 sitzt seinerseits auf dem fest mit der Oberwange 16 verbundenen Lagerelement 62, und zwar auf einer der Unterwange 18 abgewandten Seite desselben, so daß eine Beaufschlagung der Zylinderkammern 112, 114, 116 mit Hydraulikmedium dazu führt, daß das Zylindergehäuse 118 auf das Lagerelement 62 wirkt und dieses mitsamt der Oberwange 16 in Richtung der Unterwange 18 beaufschlagt und somit das Zylindergehäuse 118 relativ zur Kolbenstange 92 in Richtung der Unterwange 18 verschiebt.

Ferner ist auf einer dem Zylindergehäuse 118 gegenüberliegenden Seite des Lagerelements 62 ein Tellerfederpaket 124 vorgesehen, welches sich einerseits am Lagerelement 62 und andererseits an einem Auflagering 126 abstützt, der gleichzeitig eine Verbindung zum Ende 88 der Spindel 66 darstellt.

Das Tellerfederpaket 124 bewirkt, daß sich das Lagerelement 62 mitsamt der Oberwange 16 in Richtung von der Unterwange 18 weg bewegt, wenn die Zylinderkammern 112, 114, 116 drucklos sind und sich somit das Zylindergehäuse 118 gegen den Kolben 94 in Richtung von der Unterwange 18 weg bewegen kann.

Das Tellerfederpaket 124 ist dabei so dimensioniert, daß ohne Druckbeaufschlagung der Zylinderkammern 112, 114, 116 das Zylindergehäuse 118 bis zu einem mechanischen Anschlag in Richtung von der Unterwange 18 weg verschoben ist.

Darüber hinaus erfolgt beispielsweise eine drehfeste Festlegung der Gewindespindel 66 relativ zur Oberwange 16 durch Kraftschluß über das vorgespannte Tellerfederpaket 124, welches die Einheit aus Auflagering 126, Kolbenstange 92 und Gewindespindel 66 drehfest gegenüber dem Lager 62 fixiert.

Bei der erfindungsgemäßen Lösung besteht nun die Möglichkeit, mittels des Verfahrantriebs 56 die Oberwange 16 und die Unterwange 18 relativ zueinander sehr schnell zu bewegen, beispielsweise in der Größenordnung von 50 bis 100 mm/sek., wobei dieser Verfahrantrieb 56 nicht die Möglichkeit hat, große Kräfte aufzubringen, so daß keine große Kraft zwischen dem Oberwangenwerkzeug 20 und dem Unterwangenwerkzeug 22 erzeugbar ist.

Die Kraft ist jedoch beispielsweise bei vielen Biegeoperationen mittels der Biegewange 30 ausreichend, um das Werkstück 24 einzuspannen.

Sind große Kräfte erforderlich, so kann der Kraftantrieb 58 eingesetzt werden, welcher in der Lage ist, eine Kraft zu erzeugen, die diejenige des Verfahrantriebs 56 um mehr als das zweifache, noch besser das fünffache, vorzugsweise mehr als das zehnfache übersteigt. Allerdings erlaubt der Kraftantrieb 58 lediglich Geschwindigkeiten der Relativbewegung zwischen der Oberwange 16 und der Unterwange 18 im Bereich von einigen Millimetern pro Sekunde oder weniger.

Die vielfach höhere Kraft, die mit dem Kraftantrieb 58 erzeugbar ist, bietet jedoch den Vorteil, mit der Biegemaschine, wie in Figur 5 oder Figur 6 dargestellt, auch zusätzliche Operationen, beispielsweise ein Umformen des Werkstücks, zu realisieren. Beispielsweise besteht die Möglichkeit, wie in Figur 5 dargestellt, zwischen dem Oberwangenwerkzeug 20 und dem Unterwangenwerkzeug 22 eine Umbiegung des Werkstücks 24, das heißt einen auf das Werkstück 24 über einen Bereich 25 umgebogenen Lappen 26 zusammenzupressen und somit einen sogenannten geschlossenen Umschlag ohne Hohlraum zwischen dem Lappen 26 und dem Bereich 25 des Werkstücks 24 zu erzeugen.

Andererseits besteht aber auch, wie in Figur 6 dargestellt, beispielsweise die Möglichkeit, durch geeignete Formgebung von Oberwangenwerkzeug 20 und Unterwangenwerkzeug 22 in das Werkstück 24 beispielsweise eine Sicke 23 mittels des Kraftantriebs 58 einzuprägen.

Der Einsatz des Kraftantriebs 58 erfolgt im einfachsten Fall stets bei stillstehendem Verfahrantrieb 56, wobei durch die Kraft des Kraftantriebs 58 keine Rückwirkung auf den Verfahrantrieb 56 dahingehend, daß sich dieser ebenfalls verstellen würde, erfolgt, da - wie bereits dargelegt - der Verfahrantrieb 56 selbsthemmend ausgebildet ist.

Prinzipiell wäre es bei selbsthemmender Ausbildung des Verfahrantriebs 56 auch denkbar, parallel zum Verfahrantrieb, beispielsweise während des Beaufschlagens des Werkstücks 24 durch das Oberwangenwerkzeug 20, um dieses gegen das Unterwangenwerkzeug 22 zu drücken, zusätzlich zum Verfahrantrieb 56 auch gleichzeitig den Kraftantrieb 58 anlaufen zu lassen, dies würde jedoch aufgrund der Kraftwirkung des Kraftantriebs 58 dazu führen, daß der Verfahrantrieb 56 bei voller Kraftentfaltung des Kraftantriebs 58 blockiert und somit der Motor 84 ebenfalls blockiert.

Ferner ist es bei einer besonderen Ausführungsform der erfindungsgemäßen Lösung ebenfalls denkbar, das Hydraulikaggregat 122 so auszubilden, daß über dieses die vom Kraftantrieb 58 erzeugte Kraft dosiert und gesteuert vorgebbar ist, so daß je nach Art der Bearbeitung des Werkstücks 24 unterschiedliche vom Kraftantrieb 58 erzeugte Kräfte eingesetzt werden können.

Beispielsweise wäre es denkbar, geringere Kräfte seitens des Kraftantriebs 58 dann aufzubringen, wenn lediglich ein Einspannen des Werkstücks 24 zwischen dem Oberwangenwerkzeug 20 und dem Unterwangenwerkzeug 22 erfolgen soll, während größere Kräfte dann aufgebracht werden, wenn anstelle des Einspannens des Werkstücks 24 ein Umformen des Werkstücks 24 durch Einwirkung des Oberwangenwerkzeugs 20 und des Unterwangenwerkzeugs 22 erfolgen soll.

Bei einem zweiten Ausführungsbeispiel einer erfindungsgemäßen Biegemaschine, dargestellt in Fig. 7, ist bei der Antriebseinheit 46' der Verfahrantrieb 56 in gleicher Weise ausgebildet wie beim ersten Ausführungsbeispiel. Im Gegensatz dazu ist der Kraftantrieb 58' nicht als direkt wirkender hydraulischer Antrieb ausgebildet, sondern als Hebelgetriebe 130 mit einem langen Hebel 132 und einem kurzen Hebel 134, wobei ausgehend von einem gemeinsamen gelenkigen Verbindungspunkt 136 der lange Hebel 132 mit einem Gelenk 138 mit der Oberwange 16 verbunden ist, während der kurze Hebel über ein Gelenk 140 mit einer Kraftübertragungsstange 142 verbunden ist, die ihrerseits wiederum mit dem Ende 88 der Gewindespindel 66 in Verbindung steht.

Durch Verschieben des gemeinsamen Anlenkpunkts 136 in Richtung eines Totpunkts und von diesem weg läßt sich somit der Abstand zwischen den Gelenkpunkten 138 und 140 variieren und somit ebenfalls eine große Kraft zur Bewegung der Oberwange 16 relativ zur Unterwange 18 erzeugen.

Hierzu ist zum Bewegen des Gelenkpunkts 136 ein Linearantrieb 142 vorgesehen, welcher beispielsweise ein Hydraulikantrieb sein kann, alternativ dazu aber auch ein Spindelantrieb. Der Linearantrieb 142 ist seinerseits über ein Gelenkpunkt 144 ebenfalls mit der Oberwange 16 verbunden und somit mit dieser mitbewegbar.

Bei einem dritten Ausführungsbeispiel einer erfindungsgemäßen Biegemaschine, dargestellt in Fig. 8, umfaßt jede der Antriebseinheiten in diesem Fall die Antriebseinheit 46", einen Kraftantrieb 58, der dem des ersten Ausführungsbeispiels entspricht, während der Verfahrantrieb 56' durch einen Hydraulikzylinder 150 gebildet ist, welcher durch ein Hydraulikaggregat 152 gespeist werden kann, um die Oberwange 16 von der Unterwange 18 weg nach oben und unten zu fahren.

Um bei Stillstand des Hydraulikzylinders 150 den Kraftantrieb 58 einsetzen zu können, muß der Hydraulikzylinder 150 ebenfalls die von dem Kraftantrieb 58 aufgebrachten Kräfte aufnehmen können. Da dies mit dem Hydraulikzylinder 150 allein problematisch zu realisieren ist, ist der Verfahrantrieb 56' mit einer Blockiereinrichtung 154 versehen. Diese umfaßt einerseits eine als Verlängerung einer Kolbenstange 156 des Hydraulikzylinders 150 angeordnete verzahnte Stange 158 und zwei in einem von der verzahnten Stange 158 durchsetzten Gehäuse 160 angeordnete frontseitig verzahnte Haltebacken 162 und 164, die über Druckkammern 166 bzw. 168 in Richtung der verzahnten Stange 158 oder von dieser weg bewegbar sind, wobei die Haltebacken 162 und 164 im zur verzahnten Stange 158 hin beaufschlagten Zustand formschlüssig in diese eingreifen.

Sobald der Hydraulikzylinder 150 stillgesetzt wird, werden daher die Haltebacken 162 und 164 von dem Hydraulikaggregat 152 gegen die verzahnte Stange 158 gepresst und legen diese somit formschlüssig zum Gehäuse 160 und somit zur Unterwange 18 fest.

Soll der Verfahrantrieb bewegt werden, so wird die Druckbeaufschlagung der Haltebacken 162 und 164 gelöst und somit auch die formschlüssige Festlegung der verzahnten Stange 158 relativ zur Unterwange 18, so daß durch Beaufschlagung des Hydraulikzylinders 150 der Verfahrantrieb 56' arbeiten kann.

Vorzugsweise ist das Hydraulikaggregat 152 so betrieben, daß dieses stets zwangsläufig bei Stillstand des Hydraulikzylinders 150 die Blockiereinrichtung 154 aktiviert und somit der Verfahrantrieb 56' selbständig bei Stillstand des Hydraulikzylinders 150 gegen eine Bewegung blockiert wird, so daß der Verfahrantrieb 56' bei Stillstand stets in der Lage ist, die von dem Kraftantrieb 58 gegebenenfalls erzeugten Kräfte aufzunehmen.

Sowohl beim zweiten als auch beim dritten Ausführungsbeispiel kann der Betrieb der Verfahrantriebe 56, 56' sowie der Kraftantriebe 58, 58' in gleicher Weise wie beim ersten Ausführungsbeispiel mittels der Steuerung 42 erfolgen, so daß diesbezüglich vollinhaltlich auf die Ausführungen zum ersten Ausführungsbeispiel Bezug genommen wird.

## Patentansprüche

1. Biegemaschine umfassend ein Maschinengestell (10), eine Biegewange (30) mit einem Biegewangenwerkzeug (36), die um eine Schwenkachse (34) schwenkbar ist, um einen Lappen (26) eines Werkstücks (24) aus Flachmaterial umzubiegen, eine Oberwange (16) mit einem Oberwangenwerkzeug (20) und eine Unterwange (18) mit einem Unterwangenwerkzeug (22), wobei die Oberwange (16) und die Unterwange (18) relativ zueinander bewegbar am Maschinengestell (10) angeordnet sind, und mindestens einen Antrieb (46, 48) zum Aufeinanderzubewegen des Oberwangenwerkzeugs (20) und des Unterwangenwerkzeugs (22), um das zwischen diesen liegende Werkstück (24) aus Flachmaterial zum Biegen des Lappens mittels der Biegewange (30) einzuspannen, **dadurch gekennzeichnet, dass** der mindestens eine Antrieb (46, 48) mindestens einen Verfahrantrieb (56) zur Erzeugung einer Öffnungs- und Schließbewegung der Oberwange (16) und der Unterwange (18) relativ zueinander und mindestens einen Kraftantrieb (58) zur Erzeugung einer größeren Kraft als der Verfahrantrieb (56) zum Umformen des zwischen dem Oberwangenwerkzeug (20) und dem Unterwangenwerkzeug (22) angeordneten Werkstücks (24) umfasst, und dass der Verfahrantrieb (56) beim Umformen still steht und blockiert ist.

2. Biegemaschine nach Anspruch 1, **dadurch gekennzeichnet, daß** der Kraftantrieb (58) bei der Erzeugung einer das Oberwangenwerkzeug (20) und das Unterwangenwerkzeug (22) aufeinanderzu bewegenden Kraft mit einer geringeren Verfahrgeschwindigkeit als der Verfahrantrieb (56) ausgebildet ist.

3. Biegemaschine nach Anspruch 1 oder 2, **dadurch gekennzeichnet, daß** die von dem Kraftantrieb (58) erzeugbare Kraft die von dem Verfahrantrieb (56) erzeugbare Kraft um einen Faktor von mindestens zwei übersteigt.

4. Biegemaschinen nach einem der voranstehenden Ansprüche, **dadurch gekennzeichnet, daß** endseitig der Oberwange (16) und der Unterwange (18) der mindestens eine jeweils einen Verfahrantrieb (56) und einen Kraftantrieb (58) umfassende Antrieb angeordnet ist.

5. Biegemaschine nach Anspruch 4, **dadurch gekennzeichnet, daß** auf beiden Seiten der Oberwange (16) und der Unterwange (18) jeweils einer der Antriebe (56, 58) angeordnet ist.

6. Biegemaschine nach einem der voranstehenden Ansprüche, **dadurch gekennzeichnet, daß** der Kraftantrieb (58) und der Verfahrantrieb (56) zu einer als Ganzes nur zwischen der Oberwange (16) und der Unterwange (18) wirksamen Antriebseinheit (46, 48) zusammengefaßt sind.

7. Biegemaschine nach einem der voranstehenden Ansprüche, **dadurch gekennzeichnet, daß** der Verfahrantrieb (56') eine bei Stillstand wirksame Blockiereinrichtung (154) umfaßt.

8. Biegemaschine nach einem der voranstehenden Ansprüche, **dadurch gekennzeichnet, daß** der Verfahrantrieb (56) bei Stillstand durch Selbsthemmung blockiert ist.

9. Biegemaschine nach einem der voranstehenden Ansprüche, **dadurch gekennzeichnet, daß** der Verfahrantrieb (56) als Spindelantrieb, umfassend eine Gewindespindel (66) und eine Spindelmutter (70) ausgebildet ist.

10. Biegemaschine nach Anspruch 9, **dadurch gekennzeichnet, daß** die Spindelmutter (70) durch einen Antriebsmotor (84) antreibbar ist.

11. Biegemaschine nach Anspruch 9 oder 10, **dadurch gekennzeichnet, daß** die Spindelmutter (70) über ein selbsthemmendes Getriebe (76, 78) angetrieben ist.

12. Biegemaschine nach einem der voranstehenden Ansprüche, **dadurch gekennzeichnet, daß** der Kraftantrieb (58) als Hydraulikantrieb (94, 118) ausgebildet ist.

13. Biegemaschine nach Anspruch 12, **dadurch gekennzeichnet, daß** der Hydraulikantrieb (94, 118) mehrere parallel wirkende Kolbenflächen (102, 104, 106) umfaßt.

14. Biegemaschine nach Anspruch 12 oder 13, **dadurch gekennzeichnet, daß** der Hydraulikantrieb (94, 118) direkt wirkend in der Antriebseinheit (46) angeordnet ist.

15. Biegemaschine nach einem der Ansprüche 12 bis 14, **dadurch gekennzeichnet, daß** ein Hydraulikaggregat (122) des Hydraulikantriebs (94, 118) an einer der Wangen (16) angeordnet ist.

16. Biegemaschine nach einem der Ansprüche 1 bis 13, **dadurch gekennzeichnet, daß** der Kraftantrieb (58') ein Hebelgetriebe (132, 134) mit einem Antrieb (142) umfaßt.

17. Biegemaschine nach einem der voranstehenden Ansprüche, **dadurch gekennzeichnet, daß** eine Steuerung (42) vorgesehen ist, die entweder den Verfahrantrieb (56) oder den Kraftantrieb (58) einsetzt.

18. Biegemaschine nach einem der voranstehenden Ansprüche, **dadurch gekennzeichnet, daß** die vom Kraftantrieb (58) erzeugbare Kraft durch die Steuerung (42) steuerbar ist.

19. Biegemaschine nach einem der voranstehenden Ansprüche, **dadurch gekennzeichnet, daß** die Steuerung (42) den Kraftantrieb (58) abhängig von dem jeweiligen Bearbeitungsvorgang einsetzt.

20. Biegemaschine nach einem der voranstehenden Ansprüche, **dadurch gekennzeichnet, daß** die Steuerung (42) beim Einspannen des Werkstücks (24) zum Biegen desselben mittels der Biegewange (30) abschließend den Kraftantrieb (58) einsetzt.

21. Biegemaschine nach einem der voranstehenden Ansprüche, **dadurch gekennzeichnet, daß** die Steuerung (42) bei jedem Beaufschlagen des Werkstücks (24) mittels des Oberwangenwerkzeugs (20) und des Unterwangenwerkzeugs (22) zu einer Bearbeitung abschließend den Kraftantrieb (58) einsetzt.

## Claims

1. Bending machine comprising a machine frame (10), a bending beam (30) having a bending beam tool (36) which is pivotable about a pivot axis (34) in order to bend over a strip (26) of a workpiece (24) of flat material, an upper beam (16) having an upper beam tool (20) and a lower beam (18) having a lower beam tool (22), the upper beam (16) and the lower beam (18) being disposed such that they can move relative to one another on the machine frame (10), and at least one drive (46, 48) for moving the upper beam tool (20) and the lower beam tool (22) towards one another in order to clamp the workpiece (24) made from flat material and located between the two beams in order to bend the strip by means of the bending beam (30), **characterized in that** the at least one drive (46, 48) comprises at least one displacement drive (56) for generating an opening and closing movement of the upper beam (16) and the lower beam (18) relative to one another and at least one force drive (58) for generating a greater force than the displacement drive (56) in order to deform the workpiece (24) disposed between the upper beam tool (20) and the lower beam tool (22), and **in that** the displacement drive (56) is at a standstill and blocked during deformation.

2. Bending machine according to Claim 1, **characterized in that** the force drive (58) is formed such that during the generation of a force which moves the upper beam tool (20) and the lower beam tool (22) towards one another its speed of displacement is lower than that of the displacement drive (56).

3. Bending machine according to Claim 1 or 2, **characterized in that** the force that can be generated by the force drive (58) exceeds the force that can be generated by the displacement drive (56) by a factor of at least two.

4. Bending machine according to one of the preceding claims, **characterized in that** the at least one drive, which comprises in each case one displacement drive (56) and one force drive (58), is disposed at an end of the upper beam (16) and of the lower beam (18).

5. Bending machine according to Claim 4, **characterized in that** in each case one of the drives (56, 58) is disposed on both sides of the upper beam (16) and the lower beam (18).

6. Bending machine according to one of the preceding claims, **characterized in that** the force drive (58) and the displacement drive (56) are combined to form a drive unit (46, 48) which as a whole is operative only between the upper beam (16) and the lower beam (18).

7. Bending machine according to one of the preceding claims, **characterized in that** the displacement drive (56') comprises a blocking device (154) which is active when the drive is at a standstill.

8. Bending machine according to one of the preceding claims, **characterized in that** the displacement drive (56) is blocked by a self-locking action when it is at a standstill.

9. Bending machine according to one of the preceding claims, **characterized in that** the displacement drive (56) is formed as a spindle drive, comprising a threaded spindle (66) and a spindle nut (70).

10. Bending machine according to Claim 9, **characterized in that** the spindle nut (70) is drivable by a drive motor (84).

11. Bending machine according to Claim 9 or 10, **characterized in that** the spindle nut (70) is driven by means of a self-locking transmission (76, 78).

12. Bending machine according to one of the preceding claims, **characterized in that** the force drive (58) is formed as a hydraulic drive (94, 118).

13. Bending machine according to Claim 12, **characterized in that** the hydraulic drive (94, 118) comprises a plurality of piston surfaces (102, 104, 106) which act in parallel.

14. Bending machine according to Claim 12 or 13, **characterized in that** the hydraulic drive (94, 118) is disposed so as to act directly in the drive unit (46).

15. Bending machine according to one of Claims 12 to 14, **characterized in that** a hydraulic unit (122) of the hydraulic drive (94, 118) is disposed at one of the beams (16).

16. Bending machine according to one of Claims 1 to 13, **characterized in that** the force drive (58') comprises a lever transmission (132, 134) with a drive (142).

17. Bending machine according to one of the preceding claims, **characterized in that** a control unit (42) is provided, which actuates either the displacement drive (56) or the force drive (58).

18. Bending machine according to one of the preceding claims, **characterized in that** the force that can be generated by the force drive (58) can be controlled by the control unit (42).

19. Bending machine according to one of the preceding claims, **characterized in that** the control unit (42) actuates the force drive (58) as a function of the respective processing operation.

20. Bending machine according to one of the preceding claims, **characterized in that** the control unit (42) finally actuates the force drive (58) during clamping of the workpiece (24) in order for the latter to be bent by means of the bending beam (30).

21. Bending machine according to one of the preceding claims, **characterized in that** the control unit (42) finally uses the force drive (58) each time the workpiece (24) is acted on by means of the upper beam tool (20) and the lower beam tool (22) in order to be processed.

## Revendications

1. Machine à cintrer comprenant un bâti de machine (10), une joue de cintrage (30) avec un outil de joue de cintrage (36) orientable autour d'un axe de pivotement (34) pour plier une patte (26) d'une pièce (24) en matériau plat, une joue supérieure (16) avec un outil de joue supérieure (20) et une joue inférieure (18) avec un outil de joue inférieure (22), ladite joue supérieure (16) et ladite joue inférieure (18) étant disposées sur le bâti de machine (10) et mobiles l'une par rapport à l'autre, et au moins un entraînement (46, 48) destiné au déplacement de l'outil de joue supérieure (20) et de l'outil de joue inférieure (22) l'un vers l'autre, en vue de serrer la pièce (24) en matériau plat se trouvant entre ces derniers et de cintrer la patte à l'aide de la joue de cintrage (30), **caractérisée en ce que** l'entraînement (46, 48) au moins comporte au moins un entraînement de translation (56) pour la création d'un mouvement d'ouverture et de fermeture de la joue supérieure (16) et de la joue inférieure (18) l'une par rapport à l'autre, et au moins un entraînement de force (58) pour la production d'une force supérieure à l'entraînement de translation (56) pour le façonnage de la pièce (24) disposée entre l'outil de joue supérieure (20) et l'outil de joue inférieure (22), et **en ce que** l'entraînement de translation (56) est à l'arrêt et bloqué lors dudit façonnage.

2. Machine à cintrer selon la revendication 1, **caractérisée en ce que** l'entraînement de force (58), lors de la production d'une force déplaçant l'outil de joue supérieure (20) et l'outil de joue inférieure (22) l'un vers l'autre, est configuré avec une vitesse de translation plus petite que l'entraînement de translation (56).

3. Machine à cintrer selon la revendication 1 ou 2, **caractérisée en ce que** la force produite par l'entraînement de force (58) est supérieure à la force pouvant être produite par la commande de translation (56) d'un facteur minimum de deux.

4. Machine à cintrer selon l'une quelconque des revendications précédentes, **caractérisée en ce qu'**en extrémité de la joue supérieure (16) et de la joue inférieure (18) est disposée au moins la commande comportant un entraînement de translation (56) et un entraînement de force (58).

5. Machine à cintrer selon la revendication 4, **caractérisée en ce que** des deux côtés de la joue supérieure (16) et de la joue inférieure (18) est disposé l'un des entraînements (56, 58).

6. Machine à cintrer selon l'une quelconque des revendications précédentes, **caractérisée en ce que** l'entraînement de force (58) et l'entraînement de translation (56) sont regroupés pour former un ensemble d'entraînement (46, 48) en tant qu'unité qui n'est efficace qu'entre la joue supérieure (16) et la joue inférieure (18).

7. Machine à cintrer selon l'une quelconque des revendications précédentes, **caractérisée en ce que** l'entraînement de translation (56') comprend un dispositif de blocage (154) efficace à l'arrêt.

8. Machine à cintrer selon l'une quelconque des revendications précédentes, **caractérisée en ce que** l'entraînement de translation (56) est bloqué à l'arrêt par autoblocage.

9. Machine à cintrer selon l'une quelconque des revendications précédentes, **caractérisée en ce que** l'entraînement de translation (56) est configuré comme commande à broche comportant une broche filetée (66) et un écrou-broche (70).

10. Machine à cintrer selon la revendication 9, **caractérisée en ce que** l'écrou-broche (70) peut être commandé par un moteur d'entraînement (84).

11. Machine à cintrer selon la revendication 9 ou 10, **caractérisée en ce que** l'écrou-broche (70) est commandé par l'intermédiaire d'un engrenage à blocage automatique (76, 78).

12. Machine à cintrer selon l'une quelconque des revendications précédentes, **caractérisée en ce que** l'entraînement de force (58) est configuré en tant que commande hydraulique (94, 118).

13. Machine à cintrer selon la revendication 12, **caractérisée en ce que** la commande hydraulique (94, 118) comporte plusieurs surfaces de piston (102, 104, 106) agissant de manière parallèle.

14. Machine à cintrer selon la revendication 12 ou 13, **caractérisée en ce que** la commande hydraulique (94, 118) est disposée dans le groupe d'entraînement (46) et agit de manière directe.

15. Machine à cintrer selon l'une quelconque des revendications 12 à 14, **caractérisée en ce qu'**un groupe hydraulique (122) de la commande hydraulique (94, 118) est disposé sur l'une des joues (16).

16. Machine à cintrer selon l'une quelconque des revendications 1 à 13, **caractérisée en ce que** l'entraînement de force (58') comporte une commande par leviers (132, 134) avec un entraînement (142).

17. Machine à cintrer selon l'une quelconque des revendications précédentes, **caractérisée en ce qu'**une commande (42) est prévue laquelle amorce soit l'entraînement de translation (56) soit l'entraînement de force (58).

18. Machine à cintrer selon l'une quelconque des revendications précédentes, **caractérisée en ce que** la force pouvant être produite par l'entraînement de force (58) peut être contrôlée par la commande (42).

19. Machine à cintrer selon l'une quelconque des revendications précédentes, **caractérisée en ce que** la commande (42) amorce l'entraînement de force (58) en fonction de l'opération de façonnage en cours.

20. Machine à cintrer selon l'une quelconque des revendications précédentes, **caractérisée en ce que** la commande (42), lors du serrage de la pièce (24) en vue de son cintrage à l'aide de la joue de cintrage (30), amorce pour terminer l'entraînement de force (58).

21. Machine à cintrer selon l'une quelconque des revendications précédentes, **caractérisée en ce que** la commande (42), lors de chaque mise en pression de la pièce (24) à l'aide de l'outil de joue supérieure (20) et de l'outil de joue inférieure (22), amorce pour terminer l'entraînement de force (58) en vue d'un façonnage.
